# FASCICULE DE BREVET EUROPEEN

(11) **EP 3 606 814 B1**
(45) Date de publication et mention de la délivrance du brevet: **01.12.2021**
(21) Numéro de dépôt: 18722675.8
(22) Date de dépôt: 30.03.2018
(51) Int. Cl.: B63C 11/16

(54) **MASQUE DE PLONGEE AYANT UN CORPS MUNI D'UN DISPOSITIF D'ECHAPPEMENT D'AIR EXPIRE COMPORTANT UNE VALVE ANTI-RETOUR**
TAUCHMASKE MIT KÖRPER MUT AUSLASSVORRICHTUNG FÜR AUSGEATMETE LUFT MIT RÜCKSCHLAGVENTIL
DIVING MASK HAVING A BODY PROVIDED WITH AN EXHALED AIR EXHAUST DEVICE COMPRISING A NON-RETURN VALVE

(30) Priorité: 03.04.2017 FR 1752871
(43) Date de publication de la demande: 12.02.2020
(73) Titulaire: Decathlon, 59650 Villeneuve d'Ascq (FR)
(72) Inventeur: SORIGUE, Quentin, 64700 Hendaye (FR); VANDAMME, Jonathan, 59117 Wervicq-Sud (FR)
(74) Mandataire: Cabinet Beau de Loménie
(86) Numéro de dépôt international: PCT/FR2018/050815
(87) Numéro de publication internationale: WO 2018/185416

(56) Documents cités:
- FR-A1- 2 720 050
- FR-A1- 3 020 620
- US-B1- 6 668 823

## Description

### Arrière-plan de l'invention

La présente invention concerne le domaine des masques de plongée, et notamment les masques utilisés pour la randonnée subaquatique, également appelée PMT (Palmes-Masque-Tuba), en anglais « snorkeling ».

Cette activité de randonnée subaquatique permet d'observer les fonds marins tout en nageant à la surface de l'eau. Le randonneur subaquatique doit ainsi pouvoir maintenir la tête sous l'eau tout en respirant.

Généralement, le randonneur subaquatique s'équipe d'un masque pour la vision, et d'un tuba pour la respiration. Le tuba est constitué d'un tube dont l'extrémité inférieure est munie d'une portion buccale qui vient se loger dans la bouche de l'utilisateur, et d'une extrémité supérieure permettant à la fois l'admission d'air frais et l'échappement d'air expiré.

Il est connu qu'un tel matériel présente de nombreux inconvénients. Tout d'abord, le fait de respirer par la bouche n'étant pas naturel, certaines personnes éprouvent des difficultés à respirer oralement à l'aide d'un tuba. Un autre inconvénient est qu'il n'est pas possible de parler sous l'eau lorsqu'on a un tuba dans la bouche.

Aussi, l'utilisation de ce dispositif masque-tuba est peu confortable. Pour remédier à cet inconvénient, le document FR 3 020 620 propose un masque de plongée permettant de respirer par le nez et par la bouche.

Ce masque de plongée comporte :
un corps muni d'une visière et d'une jupe souple, ladite jupe souple comportant une cloison délimitant une chambre supérieure pour la vision d'une chambre inférieure pour la respiration, la cloison étant agencée pour être en appui au-dessus du nez de l'utilisateur de manière que la bouche et le nez de l'utilisateur se situent dans la chambre inférieure, pendant que les yeux de l'utilisateur se situent dans la chambre supérieure, la cloison comportant au moins un passage agencé pour permettre un écoulement d'air frais entre la chambre supérieure et la chambre inférieure lors d'une phase d'inspiration de l'utilisateur;
un tuba disposé en prolongement d'une partie supérieure du corps, le tuba comprenant au moins un conduit d'air ;
dans lequel le corps comporte un dispositif d'échappement d'air expiré qui relie fluidiquement la chambre inférieure avec le conduit d'air du tuba.

Ce masque comporte par ailleurs un tuba muni de plusieurs canaux et d'une plaquette qui comporte des clapets anti-retour afin d'obturer les canaux de sortie d'air lors d'une phase d'inspiration, d'une part, et afin d'obturer le canal d'entrée d'air lors d'une phase d'expiration.

Si un tel tuba donne toute satisfaction à l'usage, la fabrication d'un tel tuba est relativement complexe et couteuse.

### Objet et résumé de l'invention

Un premier but de l'invention est de proposer un masque de conception plus simple remédiant aux inconvénients précités.

L'invention atteint son but par le fait que le dispositif d'échappement d'air expiré comporte au moins une première valve anti-retour agencée pour autoriser un écoulement d'air expiré dirigé de la chambre inférieure vers le conduit d'air du tuba lors d'une phase d'expiration de l'utilisateur, la première valve anti-retour étant fermée lors d'une phase d'inspiration de l'utilisateur.

On comprend tout d'abord que le tuba est en connexion fluidique avec la chambre supérieure. Pour ce faire, le corps comporte avantageusement un dispositif d'entrée d'air frais qui communique fluidiquement avec le tuba et avec la chambre supérieure.

Par ailleurs, la première valve anti-retour est située sur le corps du masque alors que, dans l'art antérieur précité, le clapet anti-retour est situé sur une plaquette du tuba.

Selon l'invention revendiquée, la première valve anti-retour est agencée pour obturer le dispositif d'échappement d'air expiré pendant une phase d'inspiration.

Par ailleurs, la jupe souple est préférentiellement fixée à la visière. En outre, la visière est au moins partiellement transparente. De préférence, elle présente une portion plane transparente qui se situe en regard de la chambre supérieure.

Aussi, lors d'une phase d'inspiration, la fermeture de la première valve anti-retour a pour effet que l'air frais ne s'écoule pas via le dispositif d'échappement d'air. Un intérêt est d'éviter l'inspiration de l'air qui vient d'être expiré et qui se trouve encore dans le dispositif d'échappement d'air expiré ou dans le conduit d'air du tuba.

Un tel agencement permet de simplifier la conception et la fabrication du tuba dès lors que la première valve anti-retour est dans le corps du masque.

Le fonctionnement est le suivant.

Lors d'une phase d'expiration de l'utilisateur, la première valve anti-retour s'ouvre et l'air expiré peut s'écouler dans le conduit d'air du tuba via le dispositif d'échappement d'air expiré.

Lors d'une phase d'inspiration, la première valve anti-retour se ferme et l'air frais entre dans le tuba puis s'écoule successivement dans la chambre supérieure et dans la chambre inférieure où se trouvent la bouche et le nez de l'utilisateur. La première valve anti-retour étant fermée, l'utilisateur n'inspire pas l'air qu'il a expiré au cycle respiratoire précédent.

La première valve anti-retour est disposée entre la chambre inférieure et le dispositif d'échappement d'air expiré. Aussi, la première valve anti-retour est disposée à proximité de la bouche et du nez de l'utilisateur, ce qui permet de faciliter son ouverture lors d'une phase d'expiration. On comprend que la première valve anti-retour s'ouvre en raison de l'augmentation de la pression dans la chambre inférieure lors de l'expiration.

La première valve anti-retour peut également être disposée dans la chambre inférieure.

Avantageusement, la première valve anti-retour est disposée dans le dispositif d'échappement d'air expiré. De préférence, la première valve anti-retour est située en une partie d'extrémité inférieure du dispositif d'échappement d'air expiré afin d'être située à proximité de la chambre inférieure.

Avantageusement, la première valve anti-retour comporte une membrane souple.

De manière très préférentielle, la membrane souple est constituée d'une portion de la jupe souple. Un intérêt est de limiter le nombre de pièces constituant le masque, ce qui permet d'en réduire le coût de fabrication.

Toutefois, sans sortir du cadre de la présente invention, la membrane souple pourrait également être un élément rapporté, distinct de la jupe.

Avantageusement, la première valve anti-retour comporte un siège de valve coopérant avec la membrane souple, le siège de valve étant intégré à la visière.

Là-encore, un intérêt est de limiter le nombre de pièces constituant le masque, permettant de réduire encore le coût de fabrication du masque.

De préférence, le siège de valve forme une seule pièce avec la visière. Avantageusement, le siège de valve constitue une partie de la visière.

Selon une exemple de réalisation avantageux, mais non exclusif, le dispositif d'échappement d'air expiré comporte au moins un premier canal d'échappement d'air expiré qui s'étend le long d'un des bords latéraux de la visière, la jupe souple ayant une première partie latérale qui recouvre le premier canal d'échappement d'air expiré. Le premier canal d'échappement d'air peut être constitué de deux nervures adjacentes qui font saillies depuis un bord de la visière.

La partie latérale de la jupe comporte un bord latéral dans lequel est engagé le premier canal d'échappement afin d'empêcher l'eau de pénétrer dans le premier canal d'échappement d'air. Pour ce faire le bord latéral de la jupe comporte une paroi supérieure et deux parois latérales ; les parois latérales flanquent les deux nervures du premier canal d'échappement, tandis que la paroi supérieure couvre le premier canal d'échappement afin d'assurer l'étanchéité. Par ailleurs, le bord latéral est situé en périphérie extérieure de la lèvre d'étanchéité de la jupe qui est agencée pour venir en appui sur le visage de l'utilisateur.

De préférence, le premier canal d'échappement d'air expiré forme une seule pièce avec la visière. Encore de préférence, les deux nervures adjacentes forment une seule pièce avec la visière.

Encore de préférence, le siège de valve de la première valve anti-retour est constitué par une portion du premier canal d'échappement d'air expiré.

De préférence, le corps du masque comporte en outre un cerclage qui entoure la visière. De préférence, le bord périphérique de la jupe est serré entre le cerclage et le premier canal d'échappement. Ceci a pour effet d'empêcher que le bord périphérique de la jupe ne se désaccouple du premier canal d'échappement.

Avantageusement, le premier canal d'échappement d'air expiré comprend une portion d'extrémité inférieure comportant au moins une ouverture débouchant dans la chambre inférieure, et la première valve anti-retour est agencée pour obturer ladite ouverture lors d'une phase d'inspiration de l'utilisateur.

De préférence, la membrane souple est située à l'intérieur du premier canal d'échappement d'air expiré, en regard de ladite ouverture. Par ailleurs, l'ouverture est ménagée entre des portions du premier canal d'échappement d'air expiré qui constituent le siège de la première valve anti-retour.

De préférence, la portion d'extrémité inférieure comporte deux ouvertures adjacentes obturables par la membrane de la première valve anti-retour. Selon une autre variante, la première valve anti-retour pourrait comporter plusieurs membranes souples.

Avantageusement, le dispositif d'échappement d'air expiré comporte en outre un deuxième canal d'échappement d'air expiré, et une deuxième valve anti-retour agencée pour autoriser un écoulement d'air expiré dirigé de la chambre inférieure vers le conduit d'air du tuba lors d'une phase d'expiration de l'utilisateur, la deuxième valve anti-retour étant fermée lors d'une phase d'inspiration de l'utilisateur.

Le deuxième canal d'échappement d'air expiré est similaire au premier canal d'échappement d'air expiré. Aussi, les premier et deuxième canaux d'échappement d'air expiré se situent de chaque côté du corps du masque.

Selon un autre aspect avantageux de l'invention, le tuba comporte un unique conduit d'air qui est en communication fluidique avec la chambre inférieure et la chambre supérieure.

Un intérêt est donc de simplifier la conception et la fabrication du tuba, par rapport au tuba de l'art antérieur précité qui comporte trois canaux. Un autre intérêt est de pouvoir disposer de tout le volume intérieur du tuba aussi bien lors des phases d'inspiration que d'expiration, contrairement à l'art antérieur où le tuba est compartimenté en canaux d'entrée et de sortie d'air. Cela permet d'augmenter sensiblement le débit d'air entrant et sortant par rapport au masque de l'art antérieur, ce qui augmente le confort d'utilisation du masque en facilitant la respiration bucco-nasale.

L'unique conduit d'air est donc en communication fluidique avec le dispositif d'échappement d'air expiré, et aussi avec le dispositif d'entrée d'air frais. Encore de préférence, l'unique conduit d'air est en communication fluidique avec les premier et deuxième canaux d'échappement d'air expiré.

Avantageusement, la cloison comporte au moins un clapet anti-retour agencé pour autoriser uniquement un écoulement d'air frais dirigé de la chambre supérieure vers la chambre inférieure lors d'une phase d'inspiration de l'utilisateur.

On comprend que le clapet anti-retour s'ouvre lors d'une phase d'inspiration et se ferme lors d'une phase d'expiration. Le clapet anti-retour a pour fonction d'empêcher que l'air expiré ne s'écoule vers la chambre supérieure, grâce à quoi on évite l'apparition de buée sur la partie plane de la visière qui est située en regard des yeux de l'utilisateur.

Selon un aspect avantageux de l'invention, le clapet anti-retour comporte un volet souple constitué d'une partie de la jupe souple. De préférence, le volet souple du clapet anti-retour est constitué par une portion de la cloison. Le volet souple est préférentiellement délimité entre un bord libre de la cloison et une découpe réalisée dans la cloison. Grâce à cette découpe, le volet souple présente une mobilité lui permettant de se plier lors d'une phase d'inspiration de manière à ouvrir ledit passage.

Encore de préférence, lors d'une phase d'expiration, le volet souple du clapet anti-retour vient en appui contre la visière afin de fermer ledit passage. Lors d'une phase d'inspiration, le volet souple du clapet anti-retour s'ouvre pour permettre à l'air frais de rentrer dans la chambre inférieure.

Avantageusement, la jupe souple comporte un manchon sommital qui entoure le connecteur sommital de la visière. Un intérêt est d'assurer l'étanchéité entre la jupe est le connecteur en partie supérieure du corps du masque.

### Brève description des dessins

L'invention sera mieux comprise à la lecture de la description qui suit d'un mode de réalisation de l'invention donné à titre d'exemple non limitatif, en référence aux dessins annexés, sur lesquels :
- la figure **1A** est une vue de face du masque selon l'invention ;
- la figure **1B** est une vue arrière du masque de la figure 1A ;
- la figure **2** est une vue éclatée du masque de la figure **1** ;
- la figure **3** est une vue arrière de la visière du masque de la figure **1** ;
- la figure **4** est une vue en coupe prise selon un plan transversale illustrant le couplage entre la jupe souple et la visière ;
- la figure **5** est une vue éclatée en coupe de la partie inférieure du corps du masque illustrant les première et deuxième valves anti-retour ;
- la figure **6** représente la partie inférieure illustrée en figure **5** une fois la jupe souple et la visière assemblées ;
- la figure **7** est une vue éclatée du tuba du masque de la figure **1** ;
- la figure **8** illustre l'extrémité inférieur du tuba détaché du corps du masque de la figure **1** ;
- la figure **9** est une vue en coupe de la connexion entre le tuba et le corps du masque de la figure **1** ;
- la figure **10** est une vue de détail du connecteur sommital de la visière ;
- la figure **11** illustre le masque de la figure **1** équipé d'un support de caméra ;
- la figure **12** est une vue éclatée de la figure **11** ; et
- la figure **13** est une vue de la jupe souple illustrant le clapet anti-retour.

### Description détaillée de l'invention

Sur les figures **1A** et **1B****,** on a illustré un masque de plongée **10** conforme à la présente invention.

Ce masque de plongée comporte un corps **12** destinée à être positionné sur le visage de l'utilisateur, le corps **12** présentant une partie supérieure **14** et une partie inférieure **16.**

Comme on le comprend à l'aide des figures **1A** et **1B****,** la partie supérieure **14** du corps **12** est destiné à être disposé à proximité du front de l'utilisateur, tandis que la partie inférieure **16** du corps est destiné à être disposé à proximité du menton de l'utilisateur.

Par ailleurs, le masque de plongée **10** comporte un tuba **18** disposé en prolongement de la partie supérieure **14** du corps **12.**

Dans cet exemple, le tuba **18** est monté au corps **12** de manière amovible.

En se référant à la vue éclatée de la figure 2, on comprend que le corps **12** est principalement constitué d'une visière **20** et d'une jupe souple **22.**

La visière **20** est réalisée dans un matériau rigide, par exemple en polycarbonate, tandis que la jupe souple **22** est réalisée dans un matériau souple par exemple en silicone LSR.

La jupe souple **22** est fixée à la visière.

Le corps **12** comporte par ailleurs un cerclage **24** qui est conformé pour entourer la visière. Ce cerclage **24** a notamment pour fonction d'assurer, ou à tout le moins d'améliorer, la fixation de la jupe souple à la visière **20.**

Le corps **12** comporte en outre une mentonnière **26** comportant un capot **28** qui recouvre une portion inférieure **30** de la visière ainsi qu'une portion inférieure **32** du cerclage **24.** Comme on le constate en figure **2****,** la portion inférieure **32** du cerclage **24** est fendue et comporte un élément de serrage permettant de serrer le cerclage **24** contre la jupe et la visière.

Comme on le constate sur les figures **1A** et **1B****,** le cerclage **24** comporte par ailleurs des fentes **34** destinées à recevoir une ou plusieurs sangles élastiques (non illustrées ici).

Comme on constate sur la figure **2****,** le cerclage **24** présente, sur sa face interne **25,** des nervures **27** qui ont pour fonction de bloquer la jupe par rapport au cerclage.

En se référant aux figures **1A** et **3****,** on constate que la visière **20** est conformée pour recouvrir le visage de l'utilisateur. La visière comporte une portion plane **20a** transparente destinée à se situer sensiblement au niveau des yeux de l'utilisateur, et une portion bombée **20b** destinée à se trouver au niveau du nez et de la bouche de l'utilisateur. Dans cet exemple non limitatif, la portion bombée **20b** est transparente. Toutefois, et sans sortir du cadre de la présente invention, la portion bombée **20b** pourrait être opaque ou bien transparente et recouverte d'une capot opaque.

En se référant aux figures **1A**, **1B** et **2**, on constate que la jupe souple **22** comporte une cloison **40** délimitant une chambre supérieure **50** pour la vision d'une chambre inférieure **52** pour la respiration, la cloison **40** étant agencée pour être en appui au-dessus du nez de l'utilisateur de manière que la bouche et le nez de l'utilisateur se situent dans la chambre inférieure **52,** pendant que les yeux de l'utilisateur se situent dans la chambre supérieure **50.**

La cloison **40** est fixée à la visière **20** par une pièce de fixation rapportée qui est clippée à des ergots de fixation **53,** visibles en figure **3****,** faisant saille depuis une face interne de la portion bombée **20b.**

La cloison comporte deux orifices **41** qui s'engagent avec les ergots de fixation **53** avant le positionnement de la pièce de fixation.

La cloison comporte par ailleurs deux passages **54,** mieux visibles sur les figures **2** et **13****,** qui sont agencés pour permettre un écoulement d'air frais entre la chambre supérieure **50** et la chambre inférieure **52** lors d'une phase d'inspiration de l'utilisateur.

Par ailleurs, dans cet exemple, la cloison comporte deux clapets anti-retour **56** qui sont agencés pour autoriser uniquement un écoulement d'air frais dirigé de la chambre supérieure **50** vers la chambre inférieure **52** lors d'une phase d'inspiration de l'utilisateur.

On comprend donc que les clapets anti-retour **56** ont pour fonction d'obturer les passages **54** précités lors d'une phase d'expiration de l'utilisateur.

Dans cet exemple, comme illustré en figure **13****,** chacun des clapets anti-retour **56** comporte une membrane **58** constituée d'une partie de la jupe souple. Plus précisément, dans cet exemple, chaque membrane **58** est constituée d'une portion de la cloison **40** de la jupe souple.

La mobilité des membranes **58** est obtenue par le fait que la cloison comporte deux découpes **60** qui permettent de détacher localement la membrane du reste de la cloison. Grâce à ces découpes, les membranes **58** peuvent se plier et se décoller de la face interne de la visière, notamment lors d'une phase d'inspiration, afin d'ouvrir les passages, ce qui permet de laisser l'air frais entrer dans la chambre inférieure.

Le fonctionnement est le suivant.

Lors d'une phase d'expiration, l'air expiré a pour effet de plaquer les membranes **58** contre la face interne de la portion bombée **20b** de la visière, ce qui a pour effet de fermer les passages **54** et donc d'empêcher l'air expiré de passer de la chambre inférieure **52** vers la chambre supérieure **50.**

Lors d'une phase d'inspiration, la baisse de pression qui intervient dans la chambre inférieure **52** a pour effet de décoller les membranes **58** de la visière **20** et d'ouvrir les passages **54,** grâce à quoi l'air frais peut s'écouler du tuba vers la chambre inférieure **52** en passant par la chambre supérieure **50.**

En se référant à la figure **7****,** on constate que le tuba **18** comporte une portion tubulaire **70** qui présente une première extrémité **72** et une seconde extrémité **74** opposée la première extrémité **72.**

Le tuba **18** comporte par ailleurs un capot **76** qui est monté à la seconde extrémité **74** de la portion tubulaire **70.**

La portion tubulaire **70** comporte par ailleurs des trous **78** pour permettre les échanges d'air entre l'atmosphère et le masque.

Le tuba **18** comporte par ailleurs un dispositif **80** pour obturer l'entrée d'air du tuba **18** lorsque ce dernier est immergé. Le dispositif **80** comporte un flotteur **82** qui est mobile en translation par rapport à une plaque **84** comportant un premier orifice **86** et un deuxième orifice **88,** les premier et deuxième orifices **84** et **86** débouchant dans un volume intérieur du capot **76.**

Le premier orifice **86** communique fluidiquement avec un conduit d'air **90** ménagé dans la portion tubulaire **70** du tuba **18,** tandis que le second orifice **88** est disposé en regard du flotteur **82.**

Le second orifice **88** est bordé par un joint d'étanchéité **92** qui conformée pour coopérer avec le flotteur **82** lorsque le tuba **18** est immergé.

Le fonctionnement est le suivant.

Lorsque le tuba **18** est hors de l'eau, le flotteur **82** est en position basse, de sorte que l'air peut s'écouler entre le conduit d'air **90** et l'atmosphère via les trous **78** en passant successivement par le premier orifice **86,** la chambre définie à l'intérieur du capot **76** et le second orifice **88.**

Lors que le tuba **18** est immergé, le flotteur **82** monte pour venir se plaquer contre le joint **92,** ce qui a pour effet d'obturer le second orifice **88,** en conséquence de quoi l'air ne peut pas entrer dans le conduit d'air **90.**

Par ailleurs, dans cet exemple, la portion tubulaire comporte un unique conduit d'air **90** qui communique avec les chambres inférieure et supérieure.

Conformément à l'invention, le corps **12** comporte en outre un dispositif d'échappement d'air expiré **100** qui relie fluidiquement la chambre inférieure **52** avec le conduit d'air **90** du tuba **18.**

On comprend donc que, lors d'une phase d'expiration, l'air expiré dans la chambre inférieure **52** s'écoule dans le dispositif d'échappement d'air expiré puis dans le conduit d'air **90** du tuba **18** avant de sortir du tuba vers les trous **78.**

En référence à la figure **3****,** le dispositif d'échappement d'air expiré **100** comporte un premier canal d'échappement d'air expiré **102** qui s'étend le long d'un premier bord latéral **104** de la visière.

Comme on le constate sur la figure **3****,** le premier canal d'échappement d'air expiré **102** s'étend entre une partie inférieure **20c** de la visière **20** et une partie supérieure **20d** de la visière.

Le premier canal d'air expiré **102,** dans cet exemple, est constitué deux nervures **105, 107** adjacentes qui font saillies depuis un premier bord latéral **20e** de la visière.

Dans cet exemple, le premier canal d'échappement d'air expiré **102** forme une seule pièce avec la visière **20.**

Le dispositif d'échappement d'air expiré **100** comporte en outre un deuxième canal d'échappement d'air expiré **104,** qui est similaire au premier canal d'échappement d'air expiré **102,** et qui s'étend également entre la partie inférieure **20c** de la visière et la partie supérieure **20d** de la visière.

Le deuxième canal d'échappement d'air expiré étant similaire au premier canal d'échappement d'air expiré, dans la suite de la description on ne décrira que le premier canal d'échappement d'air expiré.

La partie supérieure **20d** de la visière comporte, en outre, un connecteur sommital **106,** qui forme une seule pièce avec le reste de la visière, et qui comporte un conduit central **108,** un premier conduit latéral **110,** et un deuxième conduit latéral **112.**

Le conduit central **108** communique fluidiquement avec la chambre supérieure **50,** tandis que le premier conduit latéral **110** communique fluidiquement avec le premier canal d'échappement d'air expiré **102,** tandis que le second conduit latéral **112** communique fluidiquement avec le deuxième canal d'échappement d'air expiré **104.**

Comme on le comprend à l'aide de la figure **3****,** le premier canal d'échappement d'air expiré **102** et le deuxième canal d'échappement d'air expiré **104** débouchent dans la chambre inférieure **52.**

Comme on le comprend à l'aide des figures **8** et **9****,** la première extrémité **72** de la portion tubulaire **70** du tuba **18** est conformée pour s'accoupler avec le connecteur sommital **106** de la visière.

En conséquence, on comprend que le conduit central **108,** ainsi que les premier et second conduits latéraux **110, 112** débouchent dans l'unique conduit d'air **90** du tuba.

En se référant à la figure **4****,** on va maintenant décrire comment la jupe souple **22** est fixée à la visière **20.**

Comme on le comprend à l'aide des figures **1B****,** **2** et **4****,** la jupe souple **22** comporte un bord périphérique **120** qui entoure une lèvre d'étanchéité **122.**

Cette lèvre d'étanchéité **122** est conformée pour prendre appui sur le visage de l'utilisateur afin d'éviter que l'eau ne pénètre dans le masque.

Le bord périphérique **120** comporte une première partie latérale **124** qui, comme on le comprend à l'aide la figure **4****,** recouvre le premier canal d'échappement d'air expiré **102.**

Le bord périphérique de la jupe comporte une première partie latérale dans laquelle est engagé le premier canal d'échappement afin d'empêcher l'eau de pénétrer dans ledit premier canal d'échappement d'air expiré.

Pour ce faire, la première partie latérale du bord périphérique de la jupe **20** comporte une paroi supérieure **126** et deux parois latérales **128, 130.** On comprend que la paroi supérieure et les deux parois latérales forment une seule pièce avec la jupe.

Les parois latérales **128** et **130** flanquent les deux nervures **105, 107** du premier canal d'échappement d'air expiré tandis que la paroi supérieure couvre le premier canal d'échappement d'air expiré afin d'assurer l'étanchéité.

De préférence, l'une des nervures comporte une portion en saillie longitudinale qui coopère avec l'une ou l'autre des parois latérales du bord périphérique de la jupe afin d'assurer que le bord périphérique reste bien en place par rapport au premier canal d'échappement d'air expiré.

Le bord périphérique de la jupe souple **22** comporte par ailleurs une deuxième partie latérale **130** qui recouvre le deuxième canal d'échappement d'air expiré **104.**

Conformément à l'invention, le dispositif d'échappement d'air expiré **100** comporte une première valve anti-retour **140** qui est agencée pour autoriser un écoulement d'air expiré dirigé de la chambre inférieure **52** vers le conduit d'air **90** du tuba lors d'une phase d'expiration de l'utilisateur.

On comprend donc que, lors d'une phase d'expiration, le volet souple **58** de la cloison **40** se ferme, tandis que la première valve anti-retour **140** du dispositif d'échappement d'air expiré s'ouvre pour laisser l'air expiré s'écouler depuis la chambre inférieure **52** vers le dispositif d'échappement d'air expiré **100,** et plus particulièrement vers le premier canal d'échappement d'air expiré **102,** puis vers le conduit d'air **90** du tuba pour ensuite être évacué via les trous **78.**

Par ailleurs, la première valve anti-retour **140** est fermée lors d'une phase d'inspiration de l'utilisateur. Aussi, l'utilisateur n'inspire pas l'air vicié (précédemment expiré) contenu dans le tuba ou dans le dispositif d'échappement d'air expiré lors d'une phase d'inspiration.

Comme on le constate sur les figures **5** et **6****,** la première valve anti-retour **140** est disposée en une partie d'extrémité inférieure **101** du dispositif d'échappement d'air expiré. Plus exactement, la première valve anti-retour **140** est disposée en une partie d'extrémité inférieure **102**a du premier canal d'échappement d'air expiré.

Dans cet exemple, la première valve anti-retour **140** est disposée entre la chambre inférieure **50** et le dispositif d'échappement d'air expiré **100.** Plus précisément, la première valve anti-retour **140** est disposée entre la chambre inférieure **52** et le premier canal d'échappement d'air expiré **102.**

Sans sortir du cadre de la présente invention, la première valve anti-retour **140** pourrait être disposée dans la chambre inférieure **52.**

Selon un aspect avantageux de l'invention, la première valve anti-retour **140** comporte une membrane souple **142** qui, dans cet exemple, est constituée d'une portion de la jupe souple **22.**

La membrane souple se présente sous la forme d'une portion sensiblement rectangulaire qui fait saillie depuis une face interne de la paroi supérieure **126.**

Sur la figure **6****,** on a illustré en traits continus la première valve anti-retour en position fermée. Elle est également représentée en traits pointillés en position ouverte.

La première valve anti-retour **140** comporte par ailleurs un siège de valve **144** agencé pour coopérer avec la membrane souple **142,** le siège de valve **144** étant intégré à la visière. En position fermée, la membrane souple prend appui sur le siège de valve pour obturer les ouvertures.

A l'aide des figures **3****,** **5** et **6****,** on constate que le premier canal d'échappement d'air expiré **102** comporte, dans cet exemple, deux ouvertures **150** qui débouchent dans la chambre inférieure **52.**

On constate que ces deux ouvertures sont ménagées dans la nervure interne **107** du dispositif d'échappement d'air expiré **100.**

La membrane souple **142** est conformée pour obturer les deux ouvertures **150** lors d'une phase d'inspiration de l'utilisateur.

On comprend donc que la membrane souple **142** est situé à l'intérieur du premier canal d'échappement d'air expiré **102** en regard des deux ouvertures **150.**

Comme expliqué ci-dessus, le dispositif d'échappement d'air expiré **100** comporte en outre le deuxième canal d'échappement d'air expiré **104.**

Le dispositif d'échappement d'air expiré **100** comporte par ailleurs une deuxième valve anti-retour **160,** similaire à la première valve anti-retour **140,** qui est agencée pour autoriser un écoulement d'air expiré dirigé de la chambre inférieure **52** vers le conduit d'air **90** du tuba lors d'une phase d'expiration de l'utilisateur.

La deuxième valve anti-retour **160** est fermée lors d'une phase d'inspiration de l'utilisateur.

Autrement dit, la deuxième valve anti-retour **160** fonctionne comme la première valve anti-retour **140.**

Toujours en référence aux figures **5** et **6****,** on constate que la visière comporte, en outre, une valve de purge **180,** qui est ménagée dans une partie d'extrémité inférieure de la visière **20.**

Cette valve de purge **180** est partiellement couverte par une plaque de protection **182,** qui dans cet exemple, forme une seule pièce avec la visière **20.** Cette plaque de protection a pour fonction d'éviter un endommagement de la valve de purge **180.**

En se référant aux figures **7****,** **8** et **9****,** on constate que le masque comporte un système de verrouillage déverrouillable du tuba au corps. Ce système de verrouillage comporte, dans cet exemple, une languette **200** qui s'étend depuis la première extrémité **72** de la portion tubulaire **70.**

Par ailleurs, la languette **200** est munie d'une portion de fixation **202.**

Le cerclage **24** comporte, par ailleurs, un sommet **24**a dans lequel est ménagée une ouverture **204.** Cette ouverture **204** est traversante.

La portion de fixation **202** de la languette **200** est conformée pour être reçue dans l'ouverture **204** afin de verrouiller le tuba au corps.

A l'aide des figures **8** et **9****,** on comprend que la languette est déformable de sorte que lors de l'engagement du tuba **18** avec le corps **12,** le connecteur sommital **106** s'engage dans le canal d'air **90** du tuba **18** et la portion de fixation **202** s'engage entre la partie supérieure du cerclage **24** et le connecteur sommital, jusqu'à ce que la portion de fixation soit engagée dans l'ouverture **204.**

On comprend donc que lorsque le tuba est monté au corps, au moins une partie de la languette est disposée en-dessous du cerclage. Autrement dit, la languette s'engage par le dessous du cerclage. Comme on le constate sur la figure **9****,** la languette est engagée entre le connecteur sommital **106** et le cerclage.

Par ailleurs, la portion de fixation **202** constitue également un bouton poussoir agencé pour permettre à un utilisateur de dégager la portion de fixation de l'ouverture de façon à séparer le tuba du corps.

Pour ce faire, l'utilisateur appuie sur la portion de fixation de sorte à déformer la languette tout en tirant sur le tuba, afin de faire passer la portion de fixation sous le cerclage. La portion de fixation **202** est constituée d'un renflement **206,** qui présente une forme biseautée qui est conformée pour venir s'engager dans l'ouverture lors que le tuba est monté au corps.

Dans cet exemple, le renflement présente une forme annulaire.

Par ailleurs, la languette **200** présente une portion de réception **208** qui est disposée entre la portion de fixation **202** et la portion tubulaire **70** du tuba. La portion de réception est conformée pour recevoir une partie **24**b du cerclage **24** formant butée lorsque le tuba est monté au corps.

Par ailleurs, la portion de réception **208** et la partie formant butée du cerclage **24** sont engagées ensemble par coopération de forme lorsque le tuba est monté au corps, ce qui a pour effet d'empêcher un déverrouillage intempestif du tuba.

Par ailleurs, la portion de réception **208** comporte deux nervures **210, 212** disposées de part et d'autre de ladite portion de réception **208,** ces nervures s'étendant entre la première extrémité de la portion tubulaire et la portion de fixation, et coopérant avec deux rainures **214, 216** - visibles sur la figure **10** - du cerclage lorsque le tuba est monté au corps. L'intérêt est d'assurer la stabilité du tuba lorsqu'il est monté au corps.

Par ailleurs, le connecteur sommital **106** comporte un renfoncement **220** qui est situé en-dessous de la portion de fixation lorsque le tuba est monté au corps. Ce renfoncement accueille la languette déformée pendant l'engagement du tuba sur le corps. Elle permet également de laisser un espace pour la déformation de la languette lors du désengagement du tuba par rapport au corps.

Enfin, on constate que le masque comporte en outre un joint d'étanchéité **250** disposé entre le corps et le tuba. Ce joint d'étanchéité **250** est reçu dans une gorge annulaire **252** ménagée sur connecteur sommital de la visière.

En se référant aux figures **11** et **12****,** on va décrire un support de fixation pour un accessoire, par exemple une caméra. Ce support de fixation est de préférence amovible.

Le support de fixation **300** présente une portion de montage **302** à proprement parlé qui présente un organe de fixation **304** cylindrique, connu par ailleurs, pour recevoir une caméra. Ce support de fixation **300** est monté de façon amovible au corps du masque.

Le support de fixation **300** comporte par ailleurs deux pattes **306, 308** qui se terminent par deux ailes **310** qui sont conformées pour coopérer avec le cerclage du corps afin de bloquer le support de fixation par rapport au corps.

Le support de fixation **300** comporte également une portion de liaison **312** qui s'étend entre les pattes **306,308** et l'organe de fixation **304.** Cette portion de liaison présente une forme de crochet conformé pour s'appuyer sur la visière lorsque le support est monté au masque, grâce à quoi les ailes et la portion de liaison assurent l'immobilisation du support de fixation par rapport au corps. En outre, la forme de crochet est agencée de sorte que l'organe de fixation **304** se trouve sensiblement au niveau des yeux de l'utilisateur. Grâce à ce positionnement avantageux, la caméra est nécessairement immergée lorsque le corps du masque est immergé, le tuba étant hors de l'eau. Un intérêt est donc de s'assurer que la caméra filme sous l'eau et non pas la surface de l'eau.

Le masque de plongée comporte par ailleurs un dispositif de maintien **400,** visible sur les figures **1**B**, 2** et **7,** qui comporte un élément d'attache central **402** située entre deux éléments d'attache latéraux **404, 406.**

L'élément d'attache central **402** se présente sous la forme d'un champignon dont la tête **403** est conformée pour être introduite successivement dans un premier trou **408** puis dans un second trou **410** juxtaposé au premier trou, ménagés à proximité de la première extrémité de la portion tubulaire du tuba. Comme on le constate sur la figure **7****,** le premier trou **408** présente un diamètre supérieur à celui du second trou **410.** La tête **403** de l'élément d'attache central **402** présente un diamètre inférieur à celui du premier trou mais supérieur à celui du second trou. On comprend donc que l'élément d'attache central **402** est solidarisé du tuba lorsque la tête est amenée dans le second trou **410.**

Comme on le comprend à l'aide des figures **1**B et **2**, les éléments d'attache latéraux **404, 406** présentent la forme de tiges qui sont destinées à être insérées dans des ouvertures **412,414** ménagées dans le cadre, de préférence dans le cerclage, afin de solidariser le dispositif de maintien par rapport au corps.

On comprend donc que le dispositif de maintien **400** a pour fonction de maintenir le tuba au corps, même lorsque la portion tubulaire du tuba est découplée fluidiquement du connecteur sommital, ce qui permet d'éviter d'égarer le tuba.

Le dispositif de maintien **400** est préférentiellement réalisé dans un matériau souple de type caoutchouc.

## Revendications

1. Masque de plongée (10) comportant :
un corps (12) muni d'une visière (20) et d'une jupe souple (22), ladite jupe souple (22) comportant une cloison (40) délimitant une chambre supérieure (50) pour la vision d'une chambre inférieure (52) pour la respiration, la cloison (40) étant agencée pour être en appui au-dessus du nez de l'utilisateur de manière que la bouche et le nez de l'utilisateur se situent dans la chambre inférieure (52), pendant que les yeux de l'utilisateur se situent dans la chambre supérieure (50), la cloison comportant au moins un passage (54) agencé pour permettre un écoulement d'air frais entre la chambre supérieure (50) et la chambre inférieure (52) lors d'une phase d'inspiration de l'utilisateur;
un tuba (18) disposé en prolongement d'une partie supérieure (14) du corps (12), le tuba (18) comprenant au moins un conduit d'air (90) ;
dans lequel le corps (12) comporte un dispositif d'échappement d'air expiré (100) qui relie fluidiquement la chambre inférieure (52) avec le conduit d'air (90) du tuba (18);
le masque de plongée étant **caractérisé en ce que** le dispositif d'échappement d'air expiré (100) comporte au moins une première valve anti-retour (140), disposée entre la chambre inférieure (52) et le dispositif d'échappement d'air expiré (100), pour autoriser un écoulement d'air expiré dirigé de la chambre inférieure (52) vers le conduit d'air (90) du tuba (18) lors d'une phase d'expiration de l'utilisateur, la première valve anti-retour (140) étant fermée lors d'une phase d'inspiration de l'utilisateur.

2. Masque de plongée selon la revendication 1, **caractérisé en ce que** la première valve anti-retour (140) est disposée en une partie d'extrémité inférieure (101) du dispositif d'échappement d'air expiré (100).

3. Masque de plongée selon l'une quelconque des revendications précédentes, **caractérisé en ce que** la première valve anti-retour (140) comporte une membrane souple (142).

4. Masque de plongée selon la revendication **3, caractérisé en ce que** la membrane souple (142) est constituée d'une portion de la jupe souple (22).

5. Masque de plongée selon la revendication **3** ou **4, caractérisé en ce que** la première valve anti-retour (140) comporte un siège de valve (144) coopérant avec la membrane souple (142), le siège de valve (144) étant intégré à la visière.

6. Masque de plongée selon l'une quelconque des revendications précédentes, **caractérisé en ce que** le dispositif d'échappement d'air expiré (100) comporte au moins un premier canal d'échappement d'air expiré (102) qui s'étend le long d'un des bords latéraux de la visière, la jupe souple ayant une première partie latérale qui recouvre le premier canal d'échappement d'air expiré (102).

7. Masque de plongée selon la revendication **6, caractérisé en ce que** le premier canal d'échappement d'air expiré (102) forme une seule pièce avec la visière.

8. Masque de plongée selon la revendication **6** ou **7, caractérisé en ce que** le premier canal d'échappement d'air expiré (102) comprend une portion d'extrémité inférieure (102a) comportant au moins une ouverture (150) débouchant dans la chambre inférieure (52), et **en ce que** la première valve anti-retour (140) est agencée pour obturer ladite ouverture lors d'une phase d'inspiration de l'utilisateur.

9. Masque de plongée selon les revendications **3, 4** ou **5** en combinaison avec la revendication **8, caractérisé en ce que** la membrane souple (142) est située à l'intérieur du premier canal d'échappement d'air expiré (102), en regard de ladite ouverture (150).

10. Masque de plongée selon l'une quelconque des revendications **6** à **9, caractérisé en ce que** le dispositif d'échappement d'air expiré (100) comporte en outre un deuxième canal d'échappement d'air expiré (104), et une deuxième valve anti-retour (160) agencée pour autoriser un écoulement d'air expiré dirigé de la chambre inférieure (52) vers le conduit d'air (90) du tuba lors d'une phase d'expiration de l'utilisateur, la deuxième valve anti-retour (160) étant fermée lors d'une phase d'inspiration de l'utilisateur.

11. Masque de plongée selon l'une quelconque des revendications précédentes, **caractérisé en ce que** le tuba (18) comporte un unique conduit d'air (90) qui est en communication fluidique avec la chambre inférieure et la chambre supérieure.

12. Masque de plongée selon l'une quelconque des revendications précédentes, caractérisé que la cloison (40) comporte au-moins un clapet anti-retour (56) agencé pour autoriser uniquement un écoulement d'air frais dirigé de la chambre supérieure (50) vers la chambre inférieure (52) lors d'une phase d'inspiration de l'utilisateur.

13. Masque de plongée selon la revendication **12, caractérisé en ce que** le clapet anti-retour (56) comporte un volet souple (58) constituée d'une partie de la jupe souple.

## Patentansprüche

1. Tauchmaske (10), umfassend:
einen Körper (12), der mit einem Visier (20) und einem flexiblen Rand (22) ausgestattet ist, wobei der flexible Rand (22) eine Trennwand (40) umfasst, die eine obere Kammer (50) zum Sehen von einer unteren Kammer (52) zum Atmen trennt, wobei die Trennwand (40) eingerichtet ist, um über der Nase des Verwenders aufzuliegen, sodass sich der Mund und die Nase des Verwenders in der unteren Kammer (52) befinden, während sich die Augen des Verwenders in der oberen Kammer (50) befinden, wobei die Trennwand mindestens einen Durchgang (54) umfasst, der eingerichtet ist, um während einer Einatmungsphase des Verwenders einen Strom von Frischluft zwischen der oberen Kammer (50) und der unteren Kammer (52) zu ermöglichen,
einen Schnorchel (18), der in Verlängerung eines oberen Teils (14) des Körpers (12) angeordnet ist, wobei der Schnorchel (18) mindestens eine Luftleitung (90) beinhaltet,
wobei der Körper (12) eine Vorrichtung (100) zum Ausstoßen von Ausatemluft umfasst, welche die untere Kammer (52) fluidisch mit der Luftleitung (90) des Schnorchels (18) verbindet,
wobei die Tauchmaske **dadurch gekennzeichnet ist, dass** die Vorrichtung (100) zum Ausstoßen von Ausatemluft mindestens ein erstes Rückschlagventil (140) umfasst, das zwischen der unteren Kammer (52) und der Vorrichtung (100) zum Ausstoßen von Ausatemluft angeordnet ist, um einen Strom von Ausatemluft zuzulassen, der während einer Ausatmungsphase des Verwenders von der unteren Kammer (52) zu der Luftleitung (90) des Schnorchels (18) gelenkt wird, wobei das erste Rückschlagventil (140) während einer Einatmungsphase des Verwenders geschlossen ist.

2. Tauchmaske nach Anspruch 1, **dadurch gekennzeichnet, dass** das erste Rückschlagventil (140) in einem unteren Endteil (101) der Vorrichtung (100) zum Ausstoßen von Ausatemluft angeordnet ist.

3. Tauchmaske nach einem der vorhergehenden Ansprüche, **dadurch gekennzeichnet, dass** das erste Rückschlagventil (140) eine flexible Membran (142) umfasst.

4. Tauchmaske nach Anspruch 3, **dadurch gekennzeichnet, dass** die flexible Membran (142) durch einen Abschnitt des flexiblen Rands (22) gebildet wird.

5. Tauchmaske nach Anspruch 3 oder 4, **dadurch gekennzeichnet, dass** das erste Rückschlagventil (140) einen Ventilsitz (144) umfasst, der mit der flexiblen Membran (142) zusammenwirkt, wobei der Ventilsitz (144) in das Visier integriert ist.

6. Tauchmaske nach einem der vorhergehenden Ansprüche, **dadurch gekennzeichnet, dass** die Vorrichtung (100) zum Ausstoßen von Ausatemluft mindestens einen ersten Kanal (102) zum Ausstoßen von Ausatemluft umfasst, der sich entlang einer der Seitenkanten des Visiers erstreckt, wobei der flexible Rand einen ersten seitlichen Teil aufweist, der den ersten Kanal (102) zum Ausstoßen von Ausatemluft abdeckt.

7. Tauchmaske nach Anspruch 6, **dadurch gekennzeichnet, dass** der erste Kanal (102) zum Ausstoßen von Ausatemluft mit dem Visier ein Stück bildet.

8. Tauchmaske nach Anspruch 6 oder 7, **dadurch gekennzeichnet, dass** der erste Kanal (102) zum Ausstoßen von Ausatemluft einen unteren Endabschnitt (102a) beinhaltet, der mindestens eine Öffnung (150) umfasst, die in die untere Kammer (52) mündet, und dadurch, dass das erste Rückschlagventil (140) eingerichtet ist, um die Öffnung während einer Einatmungsphase des Verwenders zu verschließen.

9. Tauchmaske nach den Ansprüchen 3, 4 oder 5 in Kombination mit Anspruch 8, **dadurch gekennzeichnet, dass** sich die flexible Membran (142) im Inneren des ersten Kanals (102) zum Ausstoßen von Ausatemluft gegenüber der Öffnung (150) befindet.

10. Tauchmaske nach einem der Ansprüche 6 bis 9, **dadurch gekennzeichnet, dass** die Vorrichtung (100) zum Ausstoßen von Ausatemluft ferner einen zweiten Kanal (104) zum Ausstoßen von Ausatemluft und ein zweites Rückschlagventil (160) umfasst, das eingerichtet ist, um einen Strom von Ausatemluft zuzulassen, der während einer Ausatmungsphase des Verwenders von der unteren Kammer (52) zu der Luftleitung (90) des Schnorchels gelenkt wird, wobei das zweite Rückschlagventil (160) während einer Einatmungsphase des Verwenders geschlossen ist.

11. Tauchmaske nach einem der vorhergehenden Ansprüche, **dadurch gekennzeichnet, dass** der Schnorchel (18) eine einzige Luftleitung (90) umfasst, die mit der unteren Kammer und der oberen Kammer in Fluidkommunikation steht.

12. Tauchmaske nach einem der vorhergehenden Ansprüche, **dadurch gekennzeichnet, dass** die Trennwand (40) mindestens eine Rückschlagklappe (56) umfasst, die eingerichtet ist, um einzig einen Strom von Frischluft zuzulassen, der während einer Einatmungsphase des Verwenders von der oberen Kammer (50) zu der unteren Kammer (52) gelenkt wird.

13. Tauchmaske nach Anspruch 12, **dadurch gekennzeichnet, dass** die Rückschlagklappe (56) eine flexible Klappe (58) umfasst, die von einem Teil des flexiblen Rands gebildet wird.

## Claims

1. A diving mask (10) comprising:
a body (12) having a faceplate (20) and a flexible skirt (22), said flexible skirt (22) including a partition (40) separating a top chamber (50) for vision from a bottom chamber (52) for breathing, the partition (40) being arranged to bear on the user's nose so that the user's mouth and nose are situated in the bottom chamber (52) while the user's eyes are situated in the top chamber (50), the partition including at least one passage (54) arranged to allow fresh air to flow between the top chamber (50) and the bottom chamber (52) during a stage in which the user is breathing in; and
a snorkel (18) arranged to extend a top portion (14) of the body (12), the snorkel (18) including at least one air duct (90);
wherein the body (12) includes an exhaled air exhaust device (100) putting the bottom chamber (52) into fluid-flow connection with the air duct (90) of the snorkel (18);
the diving mask being **characterized in that** the exhaled air exhaust device (100) includes at least a first check valve (140), located between the bottom chamber (52) and the exhaled air exhaust device (100), to allow exhaled air from the bottom chamber (52) to flow towards the air duct (90) of the snorkel (18) during a stage in which the user is breathing out, the first check valve (140) being closed during a stage in which the user is breathing in.

2. A diving mask according to claim 1, **characterized in that** the first check valve (140) is arranged in a bottom end portion (101) of the exhaled air exhaust device (100) .

3. A diving mask according to any one of preceding claims, **characterized in that** the first check valve (140) includes a flexible membrane (142).

4. A diving mask according to claim 3, **characterized in that** the flexible membrane (142) is constituted by a portion of the flexible skirt (22).

5. A diving mask according to claim 3 or 4, **characterized in that** the first check valve (140) includes a valve seat (144) co-operating with the flexible membrane (142), the valve seat (144) being integral with the faceplate.

6. A diving mask according to any one of preceding claims, **characterized in that** the exhaled air exhaust device (100) includes at least a first exhaled air exhaust channel (102) extending along one of the side edges of the faceplate, the flexible snorkel having a first side portion that covers the first exhaled air exhaust channel (102).

7. A diving mask according to claim 6, **characterized in that** the first exhaled air exhaust channel (102) is integral with the faceplate.

8. A diving mask according to claim 6 or 7, **characterized in that** the first exhaled air exhaust channel (102) includes a bottom end portion (102a) having at least one opening (150) opening out into the bottom chamber (52), and **in that** the first check valve (140) is arranged to close said opening during a stage in which the user is breathing in.

9. A diving mask according to claims 3, 4, or 5 in combination with claim 8, **characterized in that** the flexible membrane (142) is situated inside the first exhaled air exhaust channel (102), in register with said opening (150).

10. A diving mask according to any one of claims 6 to 9, **characterized in that** the exhaled air exhaust device (100) further includes a second exhaled air exhaust channel (104), and a second check valve (160) arranged to allow exhaled air from the bottom chamber (52) to flow towards the air duct (90) of the snorkel during a stage in which the user is breathing out, the second check valve (160) being closed during a stage in which the user is breathing in.

11. A diving mask according to any one of preceding claims, **characterized in that** the snorkel (18) includes a single air duct (90) that is in fluid-flow communication with the bottom chamber and with the top chamber.

12. A diving mask according to any one of preceding claims, **characterized in that** the partition (40) includes at least one check valve (56) arranged to allow fresh air from the top chamber (50) to flow towards the bottom chamber (52) only during a stage of the user breathing in.

13. A diving mask according to claim 12, **characterized in that** the check valve (56) includes a flexible flap (58) constituted by a portion of the flexible skirt.
